# EUROPÄISCHE PATENTSCHRIFT

(11) **EP 2 795 731 B1**
(45) Veröffentlichungstag und Bekanntmachung des Hinweises auf die Patenterteilung: **23.11.2016**
(21) Anmeldenummer: 12806042.3
(22) Anmeldetag: 18.12.2012
(51) Int. Cl.: H01R 12/77, H01R 12/78, H01R 13/58

(54) **ELEKTRISCHER VERBINDER**
ELECTRICAL CONNECTOR
CONNECTEUR ÉLECTRIQUE

(30) Priorität: 22.12.2011 DE 102011122111
(43) Veröffentlichungstag der Anmeldung: 29.10.2014
(73) Patentinhaber: Phoenix Contact GmbH & Co. KG, 32825 Blomberg (DE)
(72) Erfinder: SCHRADER, Andreas, 33129 Delbrück (DE)
(74) Vertreter: Patentship Patentanwaltsgesellschaft mbH
(86) Internationale Anmeldenummer: PCT/EP2012/075926
(87) Internationale Veröffentlichungsnummer: WO 2013/092570

(56) Entgegenhaltungen:
- EP-A1- 0 227 153
- EP-A1- 0 592 101
- WO-A1-98/33246
- DE-A1- 10 065 972

## Beschreibung

Die vorliegende Erfindung betrifft einen elektrischen Verbinder für elektrische Leitungsstücke, insbesondere für flexible elektrische Leitungsstücke.

Bekannte Verbinder für flexible elektrische Leitungsstücke, beispielsweise für flexible Leiterplatten oder LED-Streifen, sind klemmbasiert und üblicherweise derart aufgebaut, dass ein Bediener ein anzuschließendes Ende eines elektrischen Leitungsstücks in eine Klemme einschiebt und dieses mittels eines drehbar gelagerten Knebels gegen ein federndes Kontaktelement drückt, wie es in der Druckschrift EP 0 773 608 B1 beschrieben ist. Des Weiteren sind Verbinder für flexible Leiterplatten bekannt, bei denen die flexiblen Leiterplatten nach einem Einlegen in einen Anschlussbereich mittels eines Andruckmittels unter einem gelagerten Deckel fixiert werden, wie es in der Druckschrift DE 10 2007 063 217 A1 und DE-A1-10065972 beschrieben ist.

Klemmbasierte Befestigungen erfordern jedoch hohe Klemmkräfte, damit ein elektrisches Leitungsstück nicht unbeabsichtigt herausgezogen werden kann. Darüber hinaus muss das Befestigungssystem relativ steif aufgebaut sein, was in der Herstellung teuer ist.

Darüber hinaus können zur Befestigung von elektrischen Leitungsstücken Stecker- und Buchsenkontakte verwendet werden, welche beispielsweise auf eine flexible Leiterplatte aufgelötet werden. Hierbei ist jedoch stets eine zusätzliche Zugentlastung notwendig, um eine unbeabsichtigte Trennung der elektrischen Kontakte zu vermeiden.

Es ist daher die Aufgabe der vorliegenden Erfindung, einen elektrischen Verbinder mit verbesserten Befestigungseigenschaften zu schaffen.

Diese Aufgabe wird durch die Merkmale der unabhängigen Ansprüche gelöst. Vorteilhafte Weiterbildungsformen sind Gegenstand der abhängigen Ansprüche, der Zeichnungen und der Beschreibung.

Die Erfindung basiert auf der Erkenntnis, dass die obige Aufgabe durch einen elektrischen Verbinder mit einem Befestigungsdorn gelöst werden kann. Der Befestigungsdorn kann beispielsweise in ein elektrisches Leitungsstück, beispielsweise in eine flexible Leiterplatte bzw. deren Substrat, eindringen und dieses so gegen Herausrutschen aus dem Verbinder sichern. Hierzu kann der Befestigungsdorn in einem Durchbruch des elektrischen Leitungsstücks, beispielsweise eines Substrats, Aufnahme finden. Der Durchbruch kann entweder vorkonfektioniert oder mittels des Befestigungsdorns, welcher hierzu spitz sein kann, erzeugt werden. Auf diese Weise werden die Leiterbahnen der Leitungsstücke nicht beschädigt, sodass diese weiter verwendet werden können. Zur elektrischen Kontaktierung der Leiterbahnen können elektrische Anschlüsse, beispielsweise Federkontakte, eingesetzt werden.

Gemäß einem Aspekt betrifft die Erfindung einen elektrischen Verbinder für elektrische Leitungsstücke, insbesondere für flexible elektrische Leitungsstücke, mit einer Anschlusshülse zur Aufnahme eines ersten Leitungsstücks, und einem Befestigungselement mit einem ersten Befestigungsdorn zum formschlüssigen Befestigen eines ersten Leitungsstücks in der Anschlusshülse. Das Befestigungselement ist auf die Anschlusshülse aufsetzbar, um das erste Leitungsstück mittels des ersten Befestigungsdorns in der Anschlusshülse formschlüssig zu befestigen.

Mit dem Begriff der formschlüssigen Befestigung ist jede mechanische Befestigung gemeint, welche eine Beweglichkeit des elektrischen Leitungsstücks gegenüber dem Befestigungsdorn einschränkt.

Dadurch können auf kleinstem Raum flexible Leiterplatten oder LED-Streifen verbunden werden. Hierzu ist ferner kein Lötprozess notwendig. Darüber hinaus sind nur geringe Kräfte zum Kontaktieren von elektrischen Leiterbahnen des elektrischen Leitungsstücks notwendig, weil die Zugentlastung durch den Befestigungsdorn gesichert ist. Aufgrund der Verwendung des Befestigungsdornes wird das elektrische Leitungsstück gegen ein Herausziehen aus dem elektrischen Verbinder effizient geschützt. Somit können beispielsweise mittels des elektrischen Verbinders angeschlossene LED-Streifen oder flexible Leiterplatten oder im Allgemeinen flexible Leitungsstücke gesichert und in dem Verbinder gehalten werden.

Gemäß einer Realisierungsform kann der elektrische Verbinder zur Befestigung oder Halterung eines einzigen Leitungsstücks ausgebildet sein. Hierbei kann der elektrische Verbinder einen elektrischen Anschluss umfassen, über welchen eine elektrische Anbindung an das elektrische Leitungsstück realisiert werden kann.

Gemäß einer weiteren Realisierungsform kann der elektrische Verbinder jedoch zur Befestigung oder Halterung von mehreren, beispielsweise zwei elektrischen Leitungsstücken vorgesehen sein. Hierbei können elektrische Leiterbahnen des jeweiligen elektrischen Leitungsstücks mittels der Anschlusshülse elektrisch verbunden werden, wobei das jeweilige Leitungsstück mittels eines dem jeweiligen Leitungsstück zugeordneten Befestigungsdorn befestigbar bzw. fixierbar ist.

Die nachfolgenden Ausführungen beziehen sich grundsätzlich auf beide Realisierungsformen.

Gemäß einer Ausführungsform betrifft die Erfindung den elektrischen Verbinder, wobei die Anschlusshülse einen Ringquerschnitt, insbesondere einen rechteckigen Ringquerschnitt, aufweist. Dadurch kann das erste elektrische Leitungsstück in die Anschlusshülse hineingeschoben und elektrisch beispielsweise mittels Federkontakte kontaktiert werden.

Gemäß einer Ausführungsform betrifft die Erfindung den elektrischen Verbinder, wobei das Befestigungselement mit der Anschlusshülse verbindbar ist, insbesondere mittels einer Rastverbindung verbindbar ist.

Gemäß einer Ausführungsform betrifft die Erfindung den elektrischen Verbinder, wobei die Anschlusshülse zumindest einen Rastvorsprung aufweist und wobei das Befestigungselement zumindest eine Rastausnehmung zur Aufnahme des Rastvorsprungs aufweist, oder wobei die Anschlusshülse zumindest eine Rastausnehmung und wobei das Befestigungselement zumindest einen Rastvorsprung aufweist. Die Rastvorsprünge können als Rasthacken ausgebildet sein. Gemäß einer Ausführungsform sind an der Anschlusshülse oder an dem Befestigungselement nur zwei Rasthacken vorgesehen, welche entsprechend in zwei Rastausnehmungen des Befestigungselementes oder der Anschlusshülse eingreifen. Es können jedoch auch mehrere Rasthacken und Rastausnehmungen vorgesehen sein, welche beispielsweise eckseitig angeordnet sind.

Gemäß einer Ausführungsform betrifft die Erfindung den elektrischen Verbinder, wobei die Anschlusshülse zur Halterung eines zweiten elektrischen Leitungsstücks vorgesehen ist, und wobei das Befestigungselement einen zweiten Befestigungsdorn zum formschlüssigen Befestigen des zweiten Leitungsstückes in der Anschlusshülse umfasst. Dadurch können mittels des elektrischen Verbinders zwei Leitungsstücke elektrisch verbunden und mittels der Befestigungsdorne befestigt werden.

Gemäß einer Ausführungsform betrifft die Erfindung den elektrischen Verbinder, wobei die Anschlusshülse eine Hülsenwandung mit zumindest einem Durchbruch für die Aufnahme zumindest eines Befestigungsdorns aufweist. Dadurch kann der jeweilige Befestigungsdorn in einen inneren Anschlussraum der Anschlusshülse eingeführt werden, um das jeweilige Leitungsstück zu befestigen.

Gemäß einer Ausführungsform betrifft die Erfindung den elektrischen Verbinder, wobei der jeweilige Befestigungsdorn ausgebildet ist, das jeweilige Leitungsstück zu verformen, insbesondere eine Mulde oder einen Durchbruch zu erzeugen, um die formschlüssige Befestigung herzustellen.

Gemäß einer Ausführungsform betrifft die Erfindung den elektrischen Verbinder, wobei der jeweilige Befestigungsdorn ausgebildet ist, zumindest teilweise in eine Isolationsschicht des jeweiligen Leitungsstücks einzudringen oder eine Isolationsschicht des jeweiligen Leitungsstücks zu durchbrechen, um die formschlüssige Befestigung herzustellen. Hierzu kann der jeweilige Befestigungsdorn beispielsweise einen Isoliersteg zwischen zwei Leiterbahnen durchbrechen.

Gemäß einer Ausführungsform betrifft die Erfindung den elektrischen Verbinder, wobei der jeweilige Befestigungsdorn durch das jeweilige elektrische Leitungsstück treibbar ist oder wobei der jeweilige Befestigungsdorn ausgebildet ist, das jeweilige elektrische Leitungsstück zu durchbrechen, um die jeweilige formschlüssige Befestigung herzustellen.

Gemäß einer Ausführungsform betrifft die Erfindung den elektrischen Verbinder, wobei das jeweilige Leitungsstück eine Leiterplatte, insbesondere eine flexible Leiterplatte ist, wobei die jeweilige Leiterplatte ein Substrat aufweist, und wobei der jeweilige Befestigungsdorn ausgebildet ist, in das jeweilige Substrat der jeweiligen Leiterplatte einzudringen, insbesondere das jeweilige Substrat zu durchbrechen, um die formschlüssige Befestigung herzustellen.

Gemäß einer Ausführungsform betrifft die Erfindung den elektrischen Verbinder, wobei das jeweilige elektrische Leitungsstück einen Durchbruch aufweist, und wobei der jeweilige Befestigungsdorn in den jeweiligen Durchbruch einführbar ist, um jeweils eine formschlüssige Befestigung herzustellen.

Gemäß einer Ausführungsform betrifft die Erfindung den elektrischen Verbinder, wobei die Anschlusshülse zum elektrischen Kontaktieren von zumindest einer elektrischen Leiterbahn des jeweiligen elektrischen Leitungsstücks vorgesehen ist.

Gemäß einer Ausführungsform betrifft die Erfindung den elektrischen Verbinder, wobei die Anschlusshülse zumindest einen Anschlussraum für die Aufnahme des jeweiligen elektrischen Leitungsstücks umfasst. Gemäß einer Ausführungsform kann für jedes Leitungsstück ein eigener Anschlussraum vorgesehen sein.

Gemäß einer Ausführungsform betrifft die Erfindung den elektrischen Verbinder, wobei der Anschlussraum zumindest einen elektrischen Kontakt zum elektrischen Kontaktieren zumindest einer elektrischen Leiterbahn des jeweiligen Leitungsstücks umfasst. Der elektrische Kontakt oder die elektrischen Kontakte können Federkontakte sein.

Gemäß einer Ausführungsform betrifft die Erfindung den elektrischen Verbinder, wobei das Befestigungselement und die Anschlusshülse bei Zusammenführung ein taschenförmiges Gehäuse, insbesondere ein wasserdichtes Gehäuse, formen. Hierbei können die Anschlusshülse und/oder das Befestigungselement mit einer Isolationsschicht versehen sein, um ein Eindringen von Wasser in das Innere des taschenförmigen Gehäuses zu verhindern. Das taschenförmige Gehäuse kann ferner elektrisch isolierend wirken.

Gemäß einer Ausführungsform betrifft die Erfindung den elektrischen Verbinder nach einem der vorstehenden Ansprüche, wobei ein Anschlussraum der Anschlusshülse mit Kunststoff, insbesondere mit gelartigem, Kunststoff, versehen ist, um das elektrische Leitungsstück zumindest teilweise umschließend aufzunehmen.

Gemäß einer Ausführungsform betrifft die Erfindung den elektrischen Verbinder, wobei der jeweilige Befestigungsdorn aus Kunststoff, insbesondere aus einem isolierenden Kunststoff, gebildet ist. Der jeweilige Befestigungsdorn ist bevorzug nicht leitfähig, d.h. kann eine elektrische Leitfähigkeit aufweisen, die geringer als die elektrische Leitfähigkeit von Metallen ist.

Gemäß einem weiteren Aspekt betrifft die Erfindung die Verwendung des erfindungsgemäßen elektrischen Verbinders zum elektrischen Kontaktieren zumindest einer streifenförmigen Leiterbahn eines LED-Bandes oder zumindest einer Leiterplatte, insbesondere einer flexiblen Leiterplatte.

Gemäß einem weiteren Aspekt betrifft die Erfindung eine flexible Leiterplatte mit einem Substrat, wobei in dem Substrat ein Durchbruch für die formschlüssige Befestigung der flexiblen Leiterplatte mittels eines Befestigungsdornes eines elektrischen Verbinders, insbesondere des erfindungsgemäßen Verbinders, gebildet ist.

Weitere Ausführungsformen werden Bezug nehmend auf die beiliegenden Figuren näher erläutert. Es zeigen:
- Fig. 1: einen elektrischen Verbinder;
- Fig. 2: den elektrischen Verbinder aus Fig. 1;
- Fig. 3: Elemente des elektrischen Verbinders aus Fig. 1;
- Fig. 4: ein Befestigungselement des elektrischen Verbinders aus Fig. 1; und

Fig. 5a bis 5f einen elektrischen Verbinder.

Fig. 1 zeigt einen elektrischen Verbinder gemäß einer Ausführungsform. Der elektrische Verbinder umfasst ein Befestigungselement 101 sowie eine Anschlusshülse 103. Das Befestigungselement 101 umfasst einen ersten Befestigungsdorn 105 zum Befestigen eines in Fig. 1 nicht dargestellten ersten elektrischen Leitungsstücks, beispielsweise einer flexiblen Leiterplatte mit einer elektrischen Leiterbahn oder eines LED-Streifens.

Die Anschlusshülse 103 dient zur Aufnahme des elektrischen Leitungsstücks und umfasst eine Hülsenwandung 107, welche zumindest einen Durchbruch 109 zur Aufnahme des ersten Befestigungsdorns 105 aufweist.

Das Befestigungselement 101 ist beispielsweise in der Form einer rechteckigen Grundplatte gebildet, welche an den Ecken Rastausnehmungen 111, 113, 115 und 117 aufweist. Die Rastausnehmungen 111 bis 117 sind vorgesehen, korrespondierende Rastvorsprünge 119, 121, 123 der Anschlusshülse 103 aufzunehmen, welche an den Ecken einer oberen Hülsenwandung 107, welche eine rechteckförmige Sockelplatte 125 bildet, angeordnet sind.

Die Anschlusshülse 103 hat beispielsweise einen ringförmigen Querschnitt und einen Anschlussraum 127 zur Aufnahme des ersten elektrischen Leitungsstücks, wobei der Anschlussraum 127 einen rechteckförmigen Querschnitt aufweisen kann. Dadurch können flache Leitungsstücke, wie beispielsweise LED-Streifen oder -Bänder passgenau in den Anschlussraum 127 eingeführt werden. In dem Anschlussraum 127 können elektrische Kontakte zur elektrischen Kontaktierung einer oder mehrerer Leiterbahnen des elektrischen Leitungsstücks vorgesehen sein.

Der Anschlussraum 127 der Anschlusshülse 103 kann zur beidseitigen Aufnahme von elektrischen Leitungsstücken vorgesehen sein. Gemäß einer Ausführungsform kann die Anschlusshülse 103 neben dem Anschlussraum 127 einen weiteren Anschlussraum zur Aufnahme eines zweiten Leitungsstücks aufweisen. In den Anschlussräumen können elektrische Kontakte vorgesehen sein, welche paarweise miteinander verbunden sind, um elektrische Befestigungen zwischen Leiterbahnen, beispielsweise Anschlüssen, der Leitungsstücke, zu bewirken.

Die Anschlusshülse 103 kann einstückig oder mehrstückig gebildet sein. So kann beispielsweise die Sockelplatte 125 auf ein U-förmiges Basisteil 129 der Anschlusshülse 103 auflegbar oder mit dieser befestigbar sein. Die Sockelplatte 125 und das U-förmige Basisteil 129 können jedoch integral gebildet sein.

Gemäß einer Ausführungsform kann der in Fig. 1 dargestellte Verbinder mehrere Befestigungsdorne aufweisen. Gemäß einer anderen Ausführungsform kann der elektrische Verbinder jedoch einen einzigen Befestigungsdorn aufweisen. Dadurch kann beispielsweise eine Kontaktierung oder ein Anschluss an einen LED-Streifen oder an eine flexible Leiterplatte realisiert werden. Hierzu kann der in Fig. 1 dargestellte Verbinder ein Anschlussterminal aufweisen, welches elektrisch mit dem Befestigungsdorn verbunden ist.

Fig. 2 zeigt den in Fig. 1 dargestellten Verbinder sowie zwei flexible Leiterplatten 201, 203, welche jeweils mit Leiterbahnen 205a, 205b, 205c und 205d versehen sind. Die Leiterbahnen 205a bis 205d sind beispielsweise elektrische Anschlussflächen bzw. Anschlusspads. Die mit den Leiterbahnen 205a bis 205d versehenen flexiblen Leiterplatten 201 und 203 können endseitig in entsprechende Anschlussbereiche des Befestigungselementes durch einen Bediener eingeschoben werden. Danach werden die flexiblen Leiterplatten 201, 203 durch ein Herunterdrücken des Befestigungselementes 101, welches dabei mit der Anschlusshülse 103 verrastet, fixiert. Diese Fixierung kann ferner dadurch verstärkt werden, dass der jeweilige Befestigungsdorn die jeweilige Leiterplatte 201, 203 durchstößt.

Die Anschlusshülse 103 kann für jede Leiterbahn 205a, 205b, 205c und 205d einen elektrischen Kontakt aufweisen. Die elektrischen Kontakte, beispielsweise Federkontakte, können in dem Anschlussraum 127 der Anschlusshülse oder in gegenüber liegenden Anschlussräumen der Anschlusshülse 103, welche für jeweils ein elektrisches Leitungsstück vorgesehen sein können, angeordnet sein.

Gemäß einer Ausführungsform kann der Durchstoß durch ein Ausbilden einer Mulde in der jeweiligen flexiblen Leiterplatte 201, 203 bzw. in dem jeweiligen Substrat 202, 204 der jeweiligen flexiblen Leiterplatte 201, 203 durch den jeweiligen Befestigungsdorn ersetzt werden. Hierzu können die Befestigungsdorne beispielsweise gerundete Spitzen aufweisen.

In Fig. 3 sind die Elemente des in den Fig. 1 und 2 dargestellten elektrischen Verbinders im Detail dargestellt. Die Sockelplatte 125 umfasst einen zweiten Durchbruch 301 für den zweiten Befestigungsdorn 401, welcher in Fig. 4 dargestellt ist. Wie in Fig. 4 dargestellt, kann das Befestigungselement 101 weitere Rastvorsprünge 403, 405, 407 und 409 aufweisen, welche an den Ecken des Befestigungselementes 101 angeordnet sind und für eine weitere Rastverbindung vorgesehen sind. Hierzu kann die Sockelplatte 125 weitere Rastausnehmungen 303, 305, 307 und 309 aufweisen, welche die Rastvorsprünge 403, 405, 407 und 409 verrastbar aufnehmen. In Fig. 3 ist ein weiterer Rastvorsprung 311 der Anschlusshülse 103 dargestellt, welcher in die Rastausnehmung 111 des Befestigungselementes eingreifen kann.

In den Fig. 5a bis 5f ist ein elektrischer Verbinder mit einer Anschlusshülse 501 sowie einem Befestigungselement 503, welcher auf die Anschlusshülse 501 aufsetzbar ist. Die Anschlusshülse 501 und/oder das Befestigungselement 503 können jeweils einstückig geformt sein.

Das Befestigungselement 503 umfasst seitlich angeordnete Rastvorsprünge 505, 507, welche in entsprechende Rastausnehmungen 509, 511 der Anschlusshülse 501 eingreifen. Die Rastausnehmungen 509, 511 können seitlich in der Anschlusshülse 501 gebildet sein. Dadurch wird eine Rastverbindung zwischen der Anschlusshülse 501 und dem Befestigungselement 503 gebildet.

Wie in den Fig. 5d-5f dargestellt, kann der elektrische Verbinder zum elektrischen Verbinden des ersten Leitungsstücks 201 und des zweiten Leitungsstücks 203 vorgesehen sein. Die Leitungsstücke 201, 203 werden seitlich in jeweils einen Anschlussraum 515, 517 der Anschlusshülse 501 eingeschoben und dort mittels eines ersten Befestigungsdorns 519, welcher in den Anschlussraum 515 einführbar ist, sowie mittels eines zweiten Befestigungsdorns 521, welcher in den Anschlussraum 517 einführbar ist, jeweils formschlüssig befestigt werden. Hierzu können die Befestigungsdorne 519, 521 die jeweilige Leiterplatte 201, 203, bzw. deren Substrate, durchbrechen, oder in vorgefertigte Durchbrüche in den Leiterplatten 201, 203 eingreifen. Der erste Befestigungsdorn 519 und der zweite Befestigungsdorn 521 sind an dem Befestigungselement 503 gebildet oder befestigt.

Zum Einführen der Befestigungsdorne 519, 521 in die Anschlussräume 515, 517 sind in einer Hülsenwandung 523 der Anschlusshülse 501 Durchbrüche 525, 527 gebildet.

Zum elektrischen Kontaktieren der Leiterbahnen 205a bis 205d der Leiterplatten 201, 203 sind in den Anschlussräumen jeweils elektrische Kontakte 529a, 529b, 529c und 529d angeordnet. Die elektrischen Kontakte 529a, 529b, 529c und 529d können beispielsweise als Federkontakte gebildet sein. Hierzu können die elektrischen Kontakte 529a, 529b, 529c und 529d jeweils paarweise einander gegenüber angeordnete Kontaktelemente, beispielweise Kontaktbügel, aufweisen.

Die elektrischen Kontakte 529a, 529b, 529c und 529d können ferner jeweils paarweise miteinander elektrisch verbunden sein. Das Befestigungsschema kann beispielsweise elektrische Befestigungen der jeweiligen korrespondierenden elektrischen Kontakte 529a-529a, 529b-529b, 529c-529 und 529d-529d der Leiterplatten 201, 203 umfassen.

Der in den Fig. 1 bis 5 dargestellte Verbinder ist ausgebildet, Zugkräfte aufzunehmen, welche beispielsweise beim Verlegen oder bei der Demontage von LED-Streifen oder flexiblen Leiterplatten auftreten können. Hierzu können die Kontakte der flexiblen Leiterplatten oder des LED-Streifen mittels federnder Elemente, welche elektrische Kontakte bilden können, verbunden werden.

Die Zugentlastung wird insbesondere mittels zumindest eines Befestigungsdornes pro Leitungsstück, beispielsweise pro LED-Streifen, realisiert. Beim Anschließen der LED-Streifen bzw. der flexiblen Leiterplatten wird der Befestigungsdorn vom Bediener durch die flexible Leiterplatte gedrückt. Dabei ist der jeweilige Befestigungsdorn an dem Befestigungselement angeordnet, wobei das Befestigungselement 101 beispielsweise beim Durchdrücken des jeweiligen Befestigungsdornes oder der Befestigungsdorne durch elektrische Leitungsstücke mit der Anschlusshülse verrastet, so dass eine sichere Befestigung und Aufnahme von Zugkräften bewirkt werden. Der jeweilige Befestigungsdorn oder die Befestigungsdorne können dabei so angeordnet sein, dass beim Drücken der Befestigungsdorne durch die LED-Streifen keine Leiterbahnen getrennt werden.

### Bezugszeichenliste

- 101: Befestigungselement
- 103: Anschlusshülse
- 105: Befestigungsdorn
- 107: Hülsenwandung
- 109: Durchbruch
- 111: Rastausnehmung
- 113: Rastausnehmung
- 115: Rastausnehmung
- 117: Rastausnehmung
- 119: Rastvorsprung
- 121: Rastvorsprung
- 123: Rastvorsprung
- 125: Sockelplatte
- 127: Anschlussraum
- 129: U-förmiges Basisteil
- 201: flexible Leiterplatte
- 202: Substrat
- 203: flexible Leiterplatte
- 204: Substrat
- 205a: Leiterbahn
- 205b: Leiterbahn
- 205c: Leiterbahn
- 205d: Leiterbahn
- 301: Durchbruch
- 303: Rastausnehmung
- 305: Rastausnehmung
- 307: Rastausnehmung
- 309: Rastausnehmung
- 311: Rastvorsprung
- 401: zweiter Befestigungsdorn
- 403: Rastvorsprung
- 405: Rastvorsprung
- 407: Rastvorsprung
- 409: Rastvorsprung
- 501: Anschlusshülse
- 503: Befestigungselement
- 505: Rastvorsprung
- 507: Rastvorsprung
- 509: Rastausnehmung
- 511: Rastausnehmung
- 515: Anschlussraum
- 517: Anschlussraum
- 519: erster Befestigungsdorn
- 521: zweiter Befestigungsdorn
- 523: Hülsenwandung
- 525: Durchbruch
- 527: Durchbruch
- 529a: elektrischer Kontakt
- 529b: elektrischer Kontakt
- 529c: elektrischer Kontakt
- 529d: elektrischer Kontakt

## Patentansprüche

1. Elektrischer Verbinder für elektrische Leitungsstücke, mit:
einer Anschlusshülse (103, 501) zur Aufnahme eines ersten Leitungsstücks, die eine Hülsenwandung (107, 523) mit zumindest einem Durchbruch (109, 309, 525, 527) für die Aufnahme zumindest eines Befestigungsdorns (105,401, 519, 521) aufweist; und
einem Befestigungselement (101, 503) mit einem ersten Befestigungsdorn (105, 519), der aus einem isolierenden Kunststoff gebildet ist zum formschlüssigen Befestigen eines ersten Leitungsstücks in der Anschlusshülse (103, 501);
wobei das Befestigungselement (101, 503) auf die Anschlusshülse (103, 501) aufsetzbar ist, um das erste Leitungsstück mittels des ersten Befestigungsdorns (105, 519) in der Anschlusshülse (103, 501) formschlüssig zu befestigen, und
wobei die Anschlusshülse (103, 501) zur Halterung eines zweiten elektrischen Leitungsstücks vorgesehen ist, und wobei das Befestigungselement (101, 503) einen zweiten Befestigungsdorn (401, 521) zum formschlüssigen Befestigen des zweiten Leitungsstückes in der Anschlusshülse (103, 501) umfasst
und die Anschlusshülse (103, 501) zumindest einen Anschlussraum (127, 515, 517) für die Aufnahme des jeweiligen elektrischen Leitungsstücks umfasst.

2. Elektrischer Verbinder nach Anspruch 1, wobei die Anschlusshülse (103, 501) einen Ringquerschnitt, insbesondere einen rechteckigen Ringquerschnitt, aufweist.

3. Elektrischer Verbinder nach einem der vorstehenden Ansprüche, wobei das Befestigungselement (101, 503) mit der Anschlusshülse (103, 101) verbindbar ist, insbesondere mittels einer Rastverbindung verbindbar ist.

4. Elektrischer Verbinder nach Anspruch 3, wobei die Anschlusshülse (103, 501) zumindest einen Rastvorsprung (119, 121, 123, 311) aufweist und wobei das Befestigungselement (101) zumindest eine Rastausnehmung (11,113, 115, 117) zur Aufnahme des Rastvorsprungs (119, 121, 123, 311) aufweist, oder wobei die Anschlusshülse (101, 503) zumindest eine Rastausnehmung (303, 305, 307, 309, 509, 511) und wobei das Befestigungselement zumindest einen Rastvorsprung (403, 405, 407, 409, 505, 507) aufweist.

5. Elektrischer Verbinder nach einem der vorstehenden Ansprüche, wobei der jeweilige Befestigungsdorn (105, 401, 519, 521) ausgebildet ist, das jeweilige Leitungsstück zu verformen, insbesondere eine Mulde oder einen Durchbruch zu erzeugen, um die formschlüssige Befestigung herzustellen.

6. Elektrischer Verbinder nach einem der vorstehenden Ansprüche, wobei der jeweilige Befestigungsdorn (105, 401, 519, 521) ausgebildet ist, zumindest teilweise in eine Isolationsschicht des jeweiligen Leitungsstücks einzudringen oder eine Isolationsschicht des jeweiligen Leitungsstücks zu durchbrechen, um die formschlüssige Befestigung herzustellen.

7. Elektrischer Verbinder nach Anspruch 5 oder 6, wobei der jeweilige Befestigungsdorn (105, 401, 519, 521) durch das jeweilige elektrische Leitungsstück treibbar ist oder wobei der jeweilige Befestigungsdorn (105, 401, 519, 521) ausgebildet ist, das jeweilige elektrische Leitungsstück zu durchbrechen, um die jeweilige formschlüssige Befestigung herzustellen.

8. Elektrischer Verbinder nach einem der vorstehenden Ansprüche 5 bis 7 mit einem Leitungsstück, wobei das jeweilige Leitungsstück eine Leiterplatte, insbesondere eine flexible Leiterplatte ist, wobei die jeweilige Leiterplatte ein Substrat aufweist, und wobei der jeweilige Befestigungsdorn (105, 401, 519, 521) ausgebildet ist, in das jeweilige Substrat der jeweiligen Leiterplatte einzudringen, insbesondere das jeweilige Substrat zu durchbrechen, um die formschlüssige Befestigung herzustellen.

9. Elektrischer Verbinder nach einem der vorstehenden Ansprüche mit einem Leitungsstück, wobei das jeweilige elektrische Leitungsstück einen Durchbruch aufweist, und wobei der jeweilige Befestigungsdorn (105, 401, 519, 521) in den jeweiligen Durchbruch einführbar ist, um jeweils eine formschlüssige Befestigung herzustellen.

10. Elektrischer Verbinder nach einem der vorstehenden Ansprüche, wobei die Anschlusshülse (103, 501) zum elektrischen Kontaktieren von zumindest einer elektrischen Leiterbahn des jeweiligen elektrischen Leitungsstücks vorgesehen ist.

11. Elektrischer Verbinder nach Anspruch 1, wobei der Anschlussraum (127, 515, 517) zumindest einen elektrischen Kontakt (529a - 529d) zum elektrischen Kontaktieren zumindest einer elektrischen Leiterbahn des jeweiligen Leitungsstücks umfasst.

12. Elektrischer Verbinder nach einem der vorstehenden Ansprüche, wobei das Befestigungselement (101, 503) und die Anschlusshülse (103, 501) bei Zusammenführung ein Gehäuse, insbesondere ein wasserdichtes Gehäuse, formen.

13. Verwendung des elektrischen Verbinders nach einem der Ansprüche 1 bis 12 zum elektrischen Kontaktieren zumindest einer streifenförmigen Leiterbahn eines LED-Bandes oder zumindest einer Leiterplatte, insbesondere einer flexiblen Leiterplatte.

## Claims

1. An electrical connector for electric line sections, comprising:
a connecting sleeve (103, 501) for receiving a first line section having a sleeve wall (107, 523) with at least one opening (109, 309, 525, 527) for receiving at least one fixing pin (105, 401, 519, 521); and;
a fixing element (101, 503) having a first fixing pin (105, 519) formed from an insulating plastic for positively fixing a first line section in the connecting sleeve (103, 501);
wherein the fixing element (101, 503) can be placed onto the connecting sleeve (103, 501) in order for the first fixing pin (105, 519) to positively fix the first line section in the connecting sleeve (103, 501), and
wherein the connecting sleeve (103, 501) is provided to retain a second electric line section, and wherein the fixing element (101, 503) comprises a second fixing pin (401, 521) for positively fixing the second line section in the connecting sleeve (103, 501),
and the connecting sleeve (103, 501) comprises at least one terminal compartment (127, 515, 517) for receiving the respective electric line section.

2. The electrical connector according to claim 1, wherein the connecting sleeve (103, 501) has an annular cross section, particularly a rectangular annular cross section.

3. The electrical connector according to any one of the preceding claims, wherein the fixing element (101, 503) is connectable to the connecting sleeve (103, 101), particularly by means of a snap-fit connection.

4. The electrical connector according to claim 3, wherein the connecting sleeve (103, 501) comprises at least one snap-fit projection (119, 121, 123, 311) and wherein the fixing element (101) comprises at least one snap-fit recess (11, 113, 115, 117) for receiving the snap-fit projection (119, 121, 123, 311), or wherein the connecting sleeve (101, 503) comprises at least one snap-fit recess (303, 305, 307, 309, 509, 511) and wherein the fixing element comprises at least one snap-fit projection (403, 405, 407, 409, 505, 507).

5. The electrical connector according to any one of the preceding claims, wherein the respective fixing pin (105, 401, 519, 521) is designed to deform the respective line section, in particular to produce a cavity or an opening to realize the positive fixing.

6. The electrical connector according to any one of the preceding claims, wherein the respective fixing pin (105, 401, 519, 521) is designed to at least partially penetrate into an insulating layer of the respective line section or pierce an insulating layer of the respective line section in order to produce the positive fixing.

7. The electrical connector according to claim 5 or 6, wherein the respective fixing pin (105, 401, 519, 521) can be forced through the respective electric line section or wherein the respective fixing pin (105, 401, 519, 521) is designed to pierce the respective electric line section to produce the positive fixing.

8. The electrical connector according to any one of the preceding claims 5 to 7 comprising a line section, wherein the respective line section is a printed circuit board, in particular a flexible printed circuit board, wherein the respective printed circuit board has a substrate, and wherein the respective fixing pin (105, 401, 519, 521) is designed to penetrate into the respective substrate of the respective printed circuit board, in particular to pierce the respective substrate, in order to produce the positive fixing.

9. The electrical connector according to any one of the preceding claims comprising a line section, wherein the respective electric line section has an opening, and wherein the respective fixing pin (105, 401, 519, 521) can be inserted into the respective opening in order to respectively produce a positive fixing.

10. The electrical connector according to any one of the preceding claims, wherein the connecting sleeve (103, 501) is provided for the electrical contacting of at least one electrical conductive path of the respective electric line section.

11. The electrical connector according to claim 1, wherein the terminal compartment (127, 515, 517) comprises at least one electrical contact (529a - 529d) for the electrical contacting of at least one electrical conductive path of the respective line section.

12. The electrical connector according to any one of the preceding claims, wherein the fixing element (101, 503) and the connecting sleeve (103, 501) form a housing, in particular a watertight housing, when joined together.

13. Use of the electrical connector according to any one of claims 1 to 12 for the electrical contacting of at least one strip-like conductive path of an LED strip, or at least one printed circuit board, in particular a flexible printed circuit board.

## Revendications

1. Connecteur électrique pour des morceaux de conduite électriques, comportant:
une douille de raccordement (103, 501) destinée à loger un premier morceau de conduite, qui présente une paroi de douille (107, 523) ayant au moins une ouverture (109, 309, 525, 527) destinée à loger au moins un mandrin de fixation (105, 401, 519, 521); et
un élément de fixation (101, 503) comportant un premier mandrin de fixation (105, 519), qui est composé d'un matériau plastique isolant, afin de fixer un premier morceau de conduite dans la douille de raccordement (103, 501) par engagement positif;
l'élément de fixation (101, 503) pouvant être placé sur la douille de raccordement (103, 501), afin de fixer le premier morceau de conduite dans la douille de raccordement (103, 501) par engagement positif au moyen du premier mandrin de fixation (105, 519), et
la douille de raccordement (103, 501) étant prévue pour supporter un deuxième morceau de conduite électrique, et l'élément de fixation (101, 503) comportant un deuxième mandrin de fixation (401, 521) pour la fixation du deuxième morceau de conduite dans la douille de raccordement (103, 501) par engagement positif
et la douille de raccordement (103, 501) comportant au moins un espace de raccordement (127,515, 517) destiné à loger le morceau de conduite électrique respectif.

2. Connecteur électrique selon la revendication 1, la douille de raccordement (103, 501) comportant une section annulaire, en particulier une section annulaire à forme rectangulaire.

3. Connecteur électrique selon l'une des revendications précédentes, l'élément de fixation (101, 503) pouvant être connecté à la douille de raccordement (103, 501), en particulier pouvant être connecté au moyen d'une liaison par encliquetage.

4. Connecteur électrique selon la revendication 3, la douille de raccordement (103, 501) comportant au moins une saillie d'encliquetage (119, 121, 123, 311) et l'élément de fixation (101) comportant au moins un évidement d'encliquetage (111, 113, 115, 117) destiné à loger la saillie d'encliquetage (119, 121, 123, 311) ou la douille de raccordement (103, 501) comportant au moins un évidement d'encliquetage (303, 305, 307, 309, 509, 511) et l'élément de fixation comportant au moins une saillie d'encliquetage (403, 405, 407, 409, 505, 507).

5. Connecteur électrique selon l'une des revendications précédentes, le mandrin de fixation (105, 401, 519, 521) respectif étant réalisé pour déformer le morceau de conduite respectif, en particulier pour créer un creux ou une ouverture afin de produire la fixation à engagement positif.

6. Connecteur électrique selon l'une des revendications précédentes, le mandrin de fixation (105, 401, 519, 521) respectif étant réalisé pour pénétrer au moins partiellement dans une couche isolante du morceau de conduite respectif ou pour percer une couche isolante du morceau de conduite respectif afin de produire la fixation à engagement positif.

7. Connecteur électrique selon la revendication 5 ou 6, le mandrin de fixation (105, 401, 519, 521) respectif pouvant être entraîné à travers le morceau de conduite électrique respectif ou le mandrin de fixation (105, 401, 519, 521) respectif étant réalisé pour percer le morceau de conduite électrique respectif afin de produire la fixation à engagement positif.

8. Connecteur électrique selon l'une des revendications précédentes 5 à 7 comportant un morceau de conduite, le morceau de conduite respectif étant un circuit imprimé, en particulier un circuit imprimé flexible, le circuit imprimé respectif ayant un substrat, et le mandrin de fixation (105, 401, 519, 521) respectif étant réalisé pour pénétrer dans le substrat respectif du circuit imprimé respectif, en particulier pour percer le substrat respectif afin de produire la fixation à engagement positif.

9. Connecteur électrique selon l'une des revendications précédentes comportant un morceau de conduite, le morceau de conduite électrique respectif comportant une ouverture et le mandrin de fixation (105, 401, 519, 521) respectif étant insérable dans l'ouverture respective afin de produire une fixation à engagement positif.

10. Connecteur électrique selon l'une des revendications précédentes, la douille de raccordement (103, 501) étant prévue pour le contact électrique d'au moins une piste conductrice électrique du morceau de conduite électrique respectif.

11. Connecteur électrique selon la revendication 1, l'espace de raccordement (127,515, 517) comportant au moins un contact électrique (529a-529d) pour le contact électrique d'au moins une piste conductrice électrique du morceau de conduite respectif.

12. Connecteur électrique selon l'une des revendications précédentes, l'élément de fixation (101, 503) et la douille de raccordement (103, 501) formant un boîtier pendant le regroupement, en particulier un boîtier imperméable.

13. Utilisation du connecteur électrique selon l'une des revendications 1 à 12 pour le contact électrique d'au moins une piste conductrice en forme de bande d'une bande-LED ou d'au moins un circuit imprimé, en particulier un circuit imprimé flexible.
